# EUROPÄISCHE PATENTSCHRIFT

(11) **EP 2 221 782 B1**
(45) Veröffentlichungstag und Bekanntmachung des Hinweises auf die Patenterteilung: **07.12.2011**
(21) Anmeldenummer: 10001756.5
(22) Anmeldetag: 22.02.2010
(51) Int. Cl.: G07F 9/10

(54) **Verkaufsautomat mit integriertem Umluft-Infrarotofen**
Vending machine with integrated circulation infrared oven
Automate de vente doté d'un four à infrarouge par convection intégré

(30) Priorität: 23.02.2009 AT 2922009
(43) Veröffentlichungstag der Anmeldung: 25.08.2010
(73) Patentinhaber: Bistrobox GmbH, 4600 Wels (AT)
(72) Erfinder: Haberl, Klaus, 4865 Nussdorf am Attersee (AT)

(56) Entgegenhaltungen:
- EP-A2- 0 395 306
- WO-A1-03/077213
- WO-A2-00/59317
- FR-A1- 2 895 214
- JP-A- 2000 055 376
- US-A- 4 575 616
- US-A1- 2005 173 400

## Beschreibung

Die Erfindung betrifft einen Verkaufsautomaten für essfertige, warme oder heiße Speisen, welche in dem Automaten gekühlt oder tiefgekühlt gelagert wurden. Typische Speisen, welche mit dem erfindungsgemäßen Verkaufsautomaten in vorteilhafter Weise gelagert und verkauft werden können sind Pizzastücke.

In Verkaufsautomaten, in denen rasch Lebensmittel vom gekühlten oder tiefgekühlten Zustand in einen heißen, essfertigen Zustand gebracht werden sollen, werden üblicherweise Mikrowellenherde, oftmals in Kombination mit Heißluft verwendet. Lebensmittel bei denen eine Backkruste wünschenswert ist, werden schon vor dem Kühlen oder Gefrieren entsprechend vorgebacken. Der Geschmack der so erhitzten, aus einem Verkaufsautomaten erhaltenen Lebensmittel, kann aber nicht mit Lebensmitteln mithalten, welche tatsächlich unmittelbar vcr der Übergabe zum Verzehr fertig gebacken wurden.

Die WO 200059317 A2 zeigt einen Automaten, welcher einen Kühloder Tiefkühlbereich für das Lagern von Speisen, einen Heizbereich für das Beheizen von Speisen und Transportmittel für das Transportieren der Speisen vom Kühl- bzw. Tiefkühlbereich in den Heizbereich und vom Heizbereich an eine Ausgabestelle enthält. Die im Heizbereich auf die Speisen einwirkenden Wärmequellen sind ein Mikrowellenstrahler, eine Heizplatte und ein Heißluftgebläse.

Die WO 2003077213 A1 zeigt ebenfalls einen Automaten, welcher einen Kühl- oder Tiefkühlbereich für das Lagern von Speisen, einen Heizbereich für das Beheizen von Speisen und Transportmittel für das Transportierten der Speisen vom Kühl- bzw. Tiefkühlbereich in den Heizbereich und vom Heizbereich an eine Ausgabestelle enthält. Der Heizbereich ist als elektrisch betriebener Ofen mit einer Backkammer beschrieben.

Die FR 2 895 214 A1 beschreibt eine Maschine für das gekühlte Lagern von Teigrohlingen einer Backware und das Fertigbacken derselben. An einer langen Förderkette, welche sowohl durch den Kühl- als auch den Heizbereich verläuft sind Formschalen befestigt, in welche jeweils ein Teigrohling bzw. eine fertige Backware angeordnet ist. Das Beheizen erfolgt mittels einer kurzwelligen Wärmestrahlung. Die Maschine mag gut dafür geeignet sein, Backwaren in kontinuierlicher Serie herzustellen. Sie ist nicht dazu geeignet, zur einzelne Teigrohlinge zu spontan wählbaren Zeitpunkten rasch in den gebackenen Zustand überzuführen.

Die US 2005/173400 A1, die JP 2000 055376 A und die US4575616 A beschreiben jeweils einen Ofen für das schnelle Erhitzen von festen Speisen, wie z.B. Toast. Dazu wird die Speise, die im Ofenraum auf einem Rost liegt von oben und von unten mit InfrarotStrahlung beheizt, wobei bevorzugt die von oben aufgebrauchte Strahlung kurzwelliger ist als die von unten ausgebrachte Strablung.

Die der Erfindung zu Grunde liegende Aufgabe besteht darin, einen Ofen bereit zu stellen, welcher in einem Verkaufsautomaten verwendbar ist um Speisen von einem nicht fertig gebackenen, gekühlsten oder tiefgekühlten Zustand in einen heißen, fertig gebackenen Zustand über zu führen. Gegenüber den aus der WO 200059317 A2 und der WO 2003077213 A1 dafür vorgeschlagenen Lösungen soll mit dem neu zu schaffenden Ofen das Erhitzen der Speisen rascher erfolgen können, (typischerweise in weniger als drei Minuten) ohne dass dafür Mikrowellenstrahlung erforderlich ist oder dass die Qualität der zu erhitzenden Speisen leidet.

Zum Erfüllen der Aufgabe wird vorgeschlagen, einen Ofen zu verwenden, welcher eine Einrichtung zum Erhitzen von Luft und eine Einrichtung zum Bewegen von Heißluft durch den Backraum enthält, sowie zwei Infrarotstrahlungsquellen die mit Infrarotstrahlung in unterschiedlichen Spektralbereichen von oben und von unten auf eine in Ofen zu erhitzende Speise strahlen. Dabei ist die Infrarotstrahlungsquelle mit der langwelligeren Strahlung im Backraum unterhalb der Speise angeordnet und die Infrarotstrahlungsquelle mit der kurzwelligerer. Strahlung im Backraum oberhalb der Speise.

Gute Ergebnisse werden erzielt, wenn die untere Infrarotstrahlungsquelle dazu in der Lage ist mit einer Strahlungsleistung von 3 bis 8 W je cm² Grundfläche der zu erhitzenden Speise Infrarotstrahlung nach oben zu senden, wobei die Strahlungsenergie zu mehr als 50% in Strahlung mit einem Wellenlängenbereich von 5 bis 10 µm liegt und wenn die obere Infrarotstrahlungsquelle dazu in der Lage ist mit einer Strahlungsleistung von 5 bis 10 W je cm² Grundfläche der zu erhitzenden Speise Infrarotstrahlung nach unten zu senden, wobei die Strahlungsenergie zu mehr als 50% in Strahlung mit einer Wellenlänge von weniger als 3 µm liegt.

Weitere vorteilhafte Einzelheiten werden an Hand einer Zeichnung erläutert :
Fig. 1: zeigt einen erfindungsgemäßen Ofen in Schrägrissansicht von vorne, wobei aus Anschaulichkeitsgründen die an der vorderen Seite befindliche Ofentüre nicht dargestellt ist.

Das quaderförmige äußere Gehäuse 1 dient neben der mechanischen Halterung vorwiegend zur Wärmeisclation. Typischerweise kann es aus zwei Schichten Stahlblech mit einer dazwischen befindlichen isolierenden Schicht, die beispielsweise aus Steinwolle bestehen kann, aufgebaut sein.

Der Backraum 2 des Ofens ist innerhalb des äußeren Gehäuses durch eine quaderförmige Mantelfläche 3 abgegrenzt, wobei sich zwischen der inneren Fläche des Gehäuses 1 und der demgegenüber deutlich kleineren Mantelfläche 3 des Backraumes ein weitgehend leerer Zwischenraum 4 erstreckt, welcher vorwiegend zum Leiten von Heißluft dient. Vom Backraum 2 zum Zwischenraum 4 kann Heißluft durch Schlitze in der Bodenfläche der Mantelfläche 3 des Backraumes fließen. Vom Zwischenraum 4 in den Backraum 2 kann Heißluft durch Schlitze in der Deckfläche der Mantelfläche 3 des Backraumes 2 fließen.

Im Backraum ist etwa auf dessen mittlere Höhe ein horizontal ausgerichtetes Gitter 5 angeordnet, welches als Auflagefläche für die zu erhitzende Speise 6 vorgesehen ist. Die Grundrissfläche der Speise ist geringfügig kleiner als die Grundrissfläche des Backraums, sodass Heißluft im Backraum an der Speise vorbeiströmen kann.

Heißluft wird durch einen unterhalb des Backraums 2 im Zwischenraum 4 angeordneten, in einer horizontalen Ebene rotierenden Radiallüfter 7 bewegt. Der Radiallüfter drängt Luft radial nach außen, sodass sie im Zwischenraum 4 nach oben strömt, durch die oberen Schlitze in der Mantelfläche 3 in den Backraum strömt, durch diesen nach unten strömt und durch die unteren Schlitze in der Mantelfläche 3 wieder zum Radiallüfter 7 gelangt. Da im vorliegenden Anwendungsfall sehr schnell erhitzt werden soll, ist es vorteilhaft, wenn die Heißluft sehr schnell herum bewegt wird. Bei einer typischen Auslegung hat der Radiallüfter einen Durchmesser von etwa 150 mm und kann einen Volumenstrom von bis zu 160 m³/h Luft hervorrufen.

Die Heißluft wird vorwiegend durch die im unteren Bereich des O-fenraumes angeordnete Infrarotstrahlungsquelle 8 erhitzt. Diese Infrarotstrahlungsquelle kann typischerweise durch eine Keramikfläche realisiert sein, welche oberflächlich mit Nuten versehen ist, in welche ein Heizdraht ohne weitere Ummantelung eingelegt ist. Gegenüber Anordnungen bei denen der Heizdraht selbst auch mit Keramik ummantelt ist, wird damit eine deutlich schnellere Aufheiz- und Abkühlzeit erreicht, wie es für den vorliegenden Anwendungsfall wichtig ist.

Im oberen Bereich des Backraums 2 ist eine Infrarotstrahlungsquelle 9 angeordnet, welche überwiegend eine kurzwelligere Strahlung aussendet als die untere Infrarotstrahlungsquelle 8. Die Infrarotstrahlungsquelle 9 ist typischerweise durch einen - vorteilhaft rasch regelbaren - Quarzstrahler gebildet.

Für den Ablauf der Steuerung ist zu empfehlen, den gesamten Backvorgang in drei Zeitabschnitte zu unterteilen. Für jeden Abschnitt können mittels Pulsweitenmodulation oder Phasenanschnittsteuerung angepasste Leistungssollwerte für die an den einzelnen Heizelementen einzubringende elektrische Leistung vorgegeben werden. Natürlich können auch Temperaturen gemessen werden und entsprechend einem Sollverlauf Heizleistungen nachgeregelt werden. Durch die Anordnung von zwei Infrarotstrahlungsquellen ist die Unterscheidung zwischen Ober- und Unterhitze möglich. Da der Ofen innerhalb von typischerweise 20 Sekunden auf eine Start- Betriebstemperatur von über 200°C zu bringen sein soll, ist es sinnvoll, den Backraum im Wartezustand auf einer gewissen, gegenüber der Umgebung erhöhten Temperatur zu halten. Dazu kann die Lufttemperatur überwacht und auf eine Haltetemperatur von beispielsweise 100°C geregelt werden.

## Patentansprüche

1. Verkaufsautomat Für essfertige Speisen, welche in dem Automaten gekühlt oder tiefgekühlt gelagert wurden, wobei der verkaufsautomat eine Kühl- oder Gefrierzone und einen Ofen sowie Manipulationsmittel zum Bewegen der Speise aus der Kühl- oder Gefrierzone in den Ofen und vom Ofen an die Ausgabestelle enthält, wobei der Ofen eine Einrichtung zum Erhitzen von Luft und zum Bewegen von Heißluft durch einen Backraum enthält, **dadurch gekennzeichnet, dass** im Backraum ein Gitter für die Auflage der zu erhitztenden Speise vorgesehen ist, dass im Backraum (2) zwei Infrarotstrahlungsquellen (8,9) angeordnet sind die dazu in der Lage sind mit Infrarotstrahlung in unterschiedlichen Spektralbereichen in einem Abstand von oben und von unten auf eine im Ofen zu erhitzende Speise zu strahlen, wobei die Infrarotstrahlungsquelle (8) mit der langwelligeren Strahlung im Backraum unterhalb des Gitters (5) welches für die Ablage der Speise (6) vorgesehen ist, angeordnet ist und die Infrarotstrahlungsquelle mit der kurzwelligeren Strahlung im Backraum oberhalb des Gitters, (5) und dass innerhalb eines wärmeisolierenden Gehäuses (1) in einem Abstand zu diesem eine Mantelfläche (3) als äußere Begrenzung des Backraums (2) angeordnet ist, wobei der zwischen der inneren Fläch des Gehäuses (1) und der Mantelfläche (3) liegende Zwischenraum (4) für das Leiten von Heißluft in den Backraum vorgesehen ist.

2. Verkaufsautomat nach Anspruch 1, **dadurch gekennzeichnet, dass** die Grundfläche und die Deckfläche der Mantelfläche (3) durch Schlitze unterbrochen sind und unterhalb der Mantelfläche (2) im Raum zwischen Mantelfläche (3) und Gehäuse (1) ein Radiallüfterrad (7) mit horizontaler Drehebene angeordnet ist.

3. Verkaufsautomat nach Anspruch 1 oder Anspruch 2, **dadurch gekennzeichnet, dass** die untere Infrarotstrahlungsquelle (8) dazu in der Lage ist, mit einer Strahlungsleistung von 3 bis 8 W je cm² Grundfläche der zu erhitzenden Speise. Infrarotstrahlung nach oben zu senden, wobei die Strahlungsenergie zu mehr als 50% in Strahlung mit einem Wellenlängenbereich von 5 bis 10 µm liegt und dass die obere Infrarotstrahlungsquelle (9) dazu in der Lage ist mit einer Strahlungsleistung von 5 bis 10 W je cm² Grundfläche der zu erhitzenden Speise Infrarotstrahlung nach unten zu senden, wobei die Strahlungsenergie zu mehr als 50% in Strahlung mit einer Wellenlänge von weniger als 3 µm liegt.

4. verkaufsautomat nach einem der bisherigen Ansprüche **dadurch gekennzeichnet, dass** die untere Infrarotstrahlungsquelle (8) durch eine Keramikfläche realisiert ist, welche oberflächlich mit Nuten versehen ist, in welche ein Heizdraht ohne weitere Ummantelung eingelegt ist.

5. Verkaufsautomat nach einem der bisherigen Ansprüche, **dadurch gekennzeichnet, dass**
die obere Infrarotstrahlungsquelle (9) durch einen Quarzstrahler realisiert ist.

6. Verkaufsautomat nach einem der bisherigen Ansprüche, **dadurch gekennzeichnet, dass**
die zu erhitzende Speise ein Pizzastück ist.

## Claims

1. Vending machine for ready-to-eat foods that have been refrigerated or deep-frozen in the vending machine, where they had been stored, whereat the vending machine comprises a refrigeration or deep-freezing zone and an oven, as well as manipulation, utilities for transporting the food from the refrigeration or freezing zone into the oven and again from the oven tc the place at which the food will be issued, whereat the oven has a device for heating air and for circulating hot air through a baking chamber, **characterised by** the fact that there is a baking rack, which is intended for placing the food to be heated on, furthermore that within the baking chamber (2) two sources of infrared light (8,9) are allocated, which are able to beam infrared light in varying spectral regions, in a distance ranging from the top and from the bottom onto the food that is to be heated in the oven, whereat the source of infrared light (8) with the more long-wave radiation is aligned in the baking chamber underneath the grid (5) which is intended for having the food placed on (6), and the infrared source of radiation, with the more short-wave radiation is aligned in the baking chamber above the baking grid (5), and that within a heat insulating casing (1) in a distance to this, a lateral surface is arranged (3) as an outer bordering layer of the baking chamber (2), whereat the inner compartment (4), situated between the inner surface of the casing (1) and lateral surface (3), is intended for transporting the hot air into the baking compartment.

2. Vending machine in accordance with claim 1, is **characterised by** the fact that the basal area and the deck area of the lateral surface (3) is interrupted by slits and that beneath the lateral surface (2), in the space between the lateral surface (3) and casing (1), a radial fan (7) is situated with a horizontal rotation plane.

3. Vending machine in accordance with claim 1 or claim 2, which is **characterised by** the fact that the lower source of infrared radiation (8) is able to send up infrared radiation with a radiation intensity of 3 to 8 W per cm² base area of the food to be heated, whereat, regarding the radiation energy, more than 50% of the radiation energy is within a wavelength range of 5 to 10 µm and that the upper infrared source of radiation (9) is able to send down infrared radiation to the food to be heated with a radiation performance of 5 to 10 W per cm² base area, whereat more than 50% of the radiation energy is within a wavelength range of lower than 3 µm.

4. Vending machine in accordance with one of the previous claims, which is **characterised by** the fact that the lower source of infrared radiation (8) is realised by means of a ceramic surface, which has mortices on the surface, wherein heated filaments have been inserted, without any further sheathing.

5. Vending machine in accordance with one of the previous claims, which is **characterised by** the fact that the upper source of infrared radiation (9) is realised by means of a quartz heating element.

6. Vending machine in accordance with one of the previous claims, which is **characterised by** the fact that the food to be heated is a piece of pizza.

## Revendications

1. Distributeur automatique de plats prêts à la consommation qui ont été entreposés dans le distributeur en mode réfrigéré ou congelé, le distributeur contenant une zone de réfrigération ou de congélation et un four ainsi que des dispositifs de manipulation pour déplacer les plats depuis la zone de réfrigération ou de congélation dans le four et du four vers la zone de remise, le four comportant un dispositif pour réchauffer l'air et déplacer l'air chaud à travers une chambre de cuisson, **caractérisé en ce que** la chambre de cuisson est dotée d'une grille pour poser les plats à réchauffer, que deux sources de rayonnement infrarouge (8, 9) sont agencées dans la chambre de cuisson (2) qui sont en mesure d'émettre des rayons infrarouges dans différentes zones spectrales vers le haut et vers le bas en respectant une distance avec un plat à chauffer dans le four, la source de rayonnement infrarouge (8) à ondes plus longues étant agencée dans la chambre de cuisson en dessous de la grille (5) prévue pour la dépose des plats (6) et la source de rayonnement infrarouge à ondes plus courtes dans la chambre de cuisson au dessus de la grille (5) et qu'à l'intérieur d'un boîtier thermo-isolant (1) avec une distance avec celui-ci, une enveloppe (3) soit agencée en tant que limite extérieure de la chambre de cuisson (2), l'espace intermédiaire (4) situé entre la surface interne du boîtier (1) et l'enveloppe (3) étant destiné à acheminer l'air chaud dans la chambre de cuisson.

2. Distributeur automatique selon la revendication 1, **caractérisé en ce que** le surface de base et la surface de recouvrement de l'enveloppe (3) est interrompue par des fentes et qu'une roue de ventilateur radial (7) avec plan de rotation horizontal est agencée en dessous de l'enveloppe (3) dans l'espace entre l'enveloppe (3) et le boîtier (1).

3. Distributeur automatique selon la revendication 1 ou la revendication 2, **caractérisé en ce que** la source de rayonnement infrarouge inférieure (8) est en mesure d'envoyer des rayons infrarouges vers le haut avec une puissance de rayonnement de 3 à 8 W par cm² de surface de base des plats à chauffer, l'énergie de rayonnement se composant à plus de 50% de rayons avec une plage de longueur d'onde de 5 à 10 µm et que la source de rayonnement infrarouge supérieure (9) est en mesure d'envoyer des rayons infrarouges vers le bas avec une puissance de rayonnement de 5 à 10 W par cm² de surface de base des plats à chauffer, l'énergie de rayonnement se composant à plus de 50% de rayons d'une longueur d'onde inférieure à 3 µm.

4. Distributeur automatique selon l'une des revendications précédentes **caractérisé en ce que**
la source de rayonnement infrarouge inférieure (8) se présente sous la forme d'un revêtement en céramique doté de rainures en surface, dans lesquelles un fil chauffant est inséré sans gaine supplémentaire.

5. Distributeur automatique selon l'une des revendications précédentes, **caractérisé en ce que**
la source de rayonnement infrarouge supérieure (9) prend la forme d'un radiateur à quartz.

6. Distributeur automatique selon l'une des revendications actuelles, **caractérisé en ce que**
le plat à réchauffer est un morceau de pizza.
